# EUROPÄISCHE PATENTSCHRIFT

(11) **EP 1 126 488 B1**
(45) Veröffentlichungstag und Bekanntmachung des Hinweises auf die Patenterteilung: **27.12.2006**
(21) Anmeldenummer: 01102622.6
(22) Anmeldetag: 07.02.2001
(51) Int. Cl.: H01H 71/10, H01H 71/16, H01H 11/00

(54) **Selektives Schalgerät, insbesondere Hauptleitungsschutzschalter**
Selective switch especially electrical main line protection switch
Interrupteur sélectif en particulier un interrupteur de protection de ligne principale

(30) Priorität: 16.02.2000 DE 10006944
(43) Veröffentlichungstag der Anmeldung: 22.08.2001
(73) Patentinhaber: ABB PATENT GmbH, 68526 Ladenburg (DE)
(72) Erfinder: Muders, Erwin, 69126 Heidelberg (DE); Majewski, Joachim, 69221 Dossenheim (DE)
(74) Vertreter: Miller, Toivo

(56) Entgegenhaltungen:
- EP-A- 0 350 829
- EP-A- 0 491 250
- DE-A- 4 118 377
- DE-A- 19 526 592

## Beschreibung

Die Erfindung betrifft ein selektives Schaltgerät gemäß dem Oberbegriff des Anspruchs 1.

Ein derartiges Schaltgerät ist aus der DE 195 26 592 C2 bekannt geworden. Dieses Schaltgerät besitzt einen Hauptstrompfad mit einem Hauptthermobimetall und einen Nebenstrompfad, in dem sich ein sogenanntes Selektivbimetall befindet. Dem Hauptbimetall ist ein Kompensationsbimetall zugeordnet. Die drei Bimetalle verlaufen etwa parallel zueinander und ihre freien Enden liegen in einer Linie, die etwa senkrecht zur Befestigungsebene des Schaltgerätes verläuft. Quer zu dem Ende der Thermobimetalle verläuft ein Koppelungsschieber, der als Flachschieber ausgebildet ist und an seinem einen Ende eine Tasche aufweist, in die das Kompensationsbimetall eingreift, wogegen am anderen Ende eine Querwand vorgesehen ist, gegen die das Hauptbimetall beim Auslenken anschlägt und den Schieber mitnimmt. Das Kompensationsbimetall ist mit einem Auslösehebel fest verbunden, so daß dann, wenn das Kompensationsbimetall vom Hauptbimetall verschwenkt wird, der Auslösehebel eine Verklinkungsstelle im Schaltschloß des Schaltgerätes entklinkt.

Das zwischen den beiden befindliche Selektivbimetall wirkt ebenfalls auf eine Querwand des Schiebers, so daß das Selektivitätsbimetall den Auslösehebel verschwenkt.

Damit sind das Hauptbimetall und das Selektivbimetall sowie das Kompensationsbimetall miteinander gekoppelt.

Aufgabe der Erfindung ist es, ein Schaltgerät der eingangs genannten Art weiter zu verbessern.

Diese Aufgabe wird erfindungsgemäß durch die Merkmale des Anspruches 1 gelöst.

Danach wirkt das Selektivbimetall nicht mehr auf den Schieber ein, sondern auf einen Arm eines Übertragungsdoppelarmhebels; der an der Arm des Doppelarmhebels wirkt auf die Verklinkungsstelle und entklinkt das Schaltschloß.

Dadurch ist eine Entkoppelung des Selektivbimetalls und des Kompensationsbimetalls erreicht. Wenn sich nämlich das Selektivbimetall bei der bekannten Anordnung verschoben hat, dann muß das Selektivbimetall gegen das Kompensationsbimetall arbeiten und dieses mit betätigen. Bei der erfindungsgemäßen Ausgestaltung wirkt das Selektivbimetall direkt auf die Verklinkungsstelle ein, ohne mit dem Kompensationsbimetall gekoppelt zu sein.

Gemäß einer weiteren Ausgestaltung der Erfindung ist der Koppelschieber als langgestreckter Flachschieber ausgebildet, der quer zu den Bimetallen verläuft und mit senkrecht zur Ebene der Flachschiene verlaufenden Wandungen versehen ist, mit denen das Haupt- und das Kompensationsbimetall zusammenwirken.

Weitere vorteilhafte Ausgestaltungen und Verbesserungen der Erfindung sind den weiteren Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung und weitere Vorteile näher erläutert und beschrieben werden.

Es zeigt:
- Die einzige Fig.: eine schematische Darstellung der Bimetalle eines selektiven Schaltgerätes.

Das selektive Schaltgerät, in dem die Erfindung verwirklicht ist, ist ein Schaltgerät mit der Bezeichnung S 700 der Firma ABB Stotz-Kontakt GmbH, Heidelberg; dieses Schaltgerät S 700 ist in der DE 195 26 592 C2 beschrieben.

Das Schaltgerät enthält ein Hauptbimetall 10, das in einem Hauptstrompfad (nicht gezeigt) des Leitungsschutzschalters liegt. Dieses Hauptbimetall ist an einem Ende bei 11 fest eingespannt; das andere Ende 12 kann sich auf Grund einer thermischen Einwirkung ausbiegen.

Dem Hauptbimetall 10 ist ein Kompensationsbimetall 13 zugeordnet, welches parallel zu dem Hauptbimetall 10 verläuft und das an einer Halteeinrichtung 14 befestigt ist, die drehbar um eine Achse 15 schwenkbar ist und an der ein Auslösehebel 16 befestigt ist, der neben dem Kompensationsbimetall 13 parallel dazu und in gleiche Richtung vorspringt und an seinem freien Ende eine Abkröpfung 17 enthält, die auf einen Verklinkungshebel 18 eines nur schematisch dargestellten Schaltschlosses 19 einwirkt. Die Drehachse 15 befindet sich etwa auf einer Linie, die etwa senkrecht zur Befestigungsebene B-B und durch die Befestigungsstelle 11 des Hauptbimetalls verläuft. Die freien Enden 12, 20 des Hauptbimetalls 10 und des Kompensationsbimetalls 13 liegen ebenfalls etwa auf einer Linie, die senkrecht oder etwa senkrecht zur Befestigungsebene B-B verläuft.

Quer zu den Bimetallen 10, 13 verläuft ein Schieber 21, der an seinem einen Ende eine durch Wandungen 22 und 23 gebildete Tasche 24 aufweist, in die das Kompensationsbimetall mit seinem freien Ende 20 eingreift. Am anderen, der Befestigungsebene B-B zugewandten Ende des Schiebers 21 befindet sich eine senkrecht verlaufende Querwand 25, gegen die das freie Ende 12 des Hauptbimetalls bei Erwärmung zum Anliegen kommt und den Schieber in Pfeilrichtung P verschiebt. Über die Tasche 24 und insbesondere über die Wandung 22, die der Wandung 25 parallel verläuft, wird das Kompensationsbimetall 13 um die Achse 15 verschwenkt, so daß sich der Auslösehebel 16 im Uhrzeigersinn verschwenkt und das abgekröpfte Ende 17 gegen den Verklinkungshebel 18 anschlägt und diesen ebenfalls in Pfeilrichtung P verschiebt, so daß die im inneren des Schaltschlosses 19 befindliche Verklinkungsstelle geöffnet und Kontaktstellen im Schaltgerät bleibend geöffnet werden.

Zwischen den beiden Thermobimetallen 10 und 13 befindet sich ein sogenanntes Selektivbimetall 26, welches in einen Nebenstrompfad des Schaltgerätes eingesetzt ist; dieses Selektivbimetall 26 soll den Schalter bleibend öffnen, wenn ein Überstrom eine bestimmte Zeit ansteht. Die Darstellung der Funktionsweise des Selektivbimetalls 26 ist der oben genannten DE195 26 592 C2 zu entnehmen.

Auf einer Achse 30, die - bezogen auf die Befestigungsebene B-B - etwa in der Höhe des Verklinkungshebels 18 liegt, ist ein Doppelarmhebel 31 drehbar gelagert, der einen ersten Arm 32 aufweist, der mit dem Selektivbimetall 26 zusammenwirkt; der Doppelarmhebel 31 besitzt weiterhin einen zweiten Arm 33, der mit dem Verklinkungshebel 18 zusammenwirkt. Wenn sich in bestimmten Fällen das Selektivbimetall, das zwischen den beiden Bimetallen 10 und 13 liegt und bei 34 eingespannt ist, wobei die Einspannstelle 34 etwa in der Verbindungslinie der Drehachse 15 und der Befestigungsstelle 11 liegt, wobei das freie Ende des Bimetalls 26 in der Linie liegt, in der auch die Enden der Thermobimetalle 10 und 13 liegen, verbiegt, dann bewegt sich das freie Ende des Selektivbimetalls 26 in Pfeilrichtung P; dadurch wird der Arm 32 und damit die Doppelarmhebelanordnung 30 in Drehung entgegen dem Uhrzeigersinn verschwenkt; der Arm 33 legt sich gegen den Verklinkungshebel 18 an und löst auf diese Weise die Verklinkungsstelle im Schaltschloß, so daß die Schaltkontakte bleibend geöffnet werden.

## Patentansprüche

1. Selektives Schaltgerät, insbesondere Hauptleitungsschutzschalter, mit einem ersten Strompfad, in dem sich ein Hauptbimetall (10) und damit verbunden eine Kompensationsbimetall (13) befinden, die mechanisch mittels eines Koppelschiebers (21) gekoppelt sind, und mit einem Nebenstrompfad, in dem sich ein Selektivbimetall (26) befindet, wobei die Bimetalle parallel zueinander verlaufen, **dadurch gekennzeichnet, daß** das Selektivbimetall mittels eines eigenen Übertragungselements (31) auf die eine Verklinkungsstelle eines Schaltschlosses (19) einwirkt.

2. Schaltgerät nach Anspruch 1, **dadurch gekennzeichnet, daß** das Übertragungselement (31) ein Doppelarmhebel ist, dessen einer Arm (32) mit dem Selektivbimetall (26) zusammenwirkt und dessen anderer Arm (33) bei Ausbiegung des Bimetalls gegen einen Verklinkungshebel (18) anschlägt, so daß **dadurch** die Verklinkungsstelle geöffnet wird.

3. Schaltgerät nach einem der vorigen Ansprüche, **dadurch gekennzeichnet, daß** das Koppelelement als langgestreckter Flachschieber ausgebildet ist, der quer zu den Bimetallen (10, 26, 13) verläuft und mit Wandungen, die senkrecht zur Ebene des Flachschiebers und parallel zu der Befestigungsebene verlaufen, versehen ist, mit denen das Hauptbimetall (10) und das Kompensationsbimetall (13) unabhängig vom Selektivbimetall (26) zusammenwirken.

## Claims

1. Selective switching device, in particular mains circuit breaker, having a first current path, in which a main bimetallic strip (10) and, connected thereto, a compensation bimetallic strip (13) are located, which are mechanically coupled by means of a coupling slide (21), and having a secondary current path, in which a selective bimetallic strip (26) is located, the bimetallic strips running parallel to one another, **characterized in that** the selective bimetallic strip acts on a latching point of a switching mechanism (19) by means of a dedicated transmission element (31).

2. Switching device according to Claim 1, **characterized in that** the transmission element (31) is a twin-armed lever, whose one arm (32) interacts with the selective bimetallic strip (26) and whose other arm (33) stops against a latching lever (18) when the bimetallic strip is bent out, with the result that the latching point is opened.

3. Switching device according to one of the preceding claims, **characterized in that** the coupling element is in the form of an elongate, flat slide, which runs transversely with respect to the bimetallic strips (10, 26, 13) and is provided with walls, which run at right angles to the plane of the flat slide and parallel to the fixing plane and with which the main bimetallic strip (10) and the compensation bimetallic strip (13) interact independently of the selective bimetallic strip (26).

## Revendications

1. Interrupteur sélectif, en particulier interrupteur de protection de ligne principale, avec un premier trajet de courant dans lequel se trouvent un bilame principal (10) et un bilame de compensation relié au précédent, ces bilames étant couplés mécaniquement par un coulisseau de couplage (21), et un trajet de courant auxiliaire dans lequel se trouve un bilame sélectif, tous les bilames étant parallèles entre eux, **caractérisé en ce que** le bilame sélectif agit par l'intermédiaire d'un élément de transmission propre (31) sur un point d'encliquetage d'un verrouillage de connexion (19).

2. Interrupteur sélectif selon la revendication 1, **caractérisé en ce que** l'élément de transmission (31) est un levier à deux bras dont un bras (32) coopère avec le bilame sélectif (26), tandis que l'autre bras (33), quand le bilame se courbe, vient buter sur un levier d'encliquetage (18), en produisant ainsi l'ouverture du point d'encliquetage..

3. Interrupteur selon la revendication 1 ou 2, **caractérisé en ce que** l'élément de couplage est un coulisseau plat allongé, perpendiculaire au bilame (10, 26, 13) et présentant des parois qui sont perpendiculaires au plan du coulisseau et parallèles au plan de fixation, le bilame principal (10) et le bilame de compensation (13) coopérant entre eux par ces parois, indépendamment du bilame sélectif (26).
